# FASCICULE DE BREVET EUROPEEN

(11) **EP 0 552 996 B1**
(45) Date de publication et mention de la délivrance du brevet: **30.08.1995**
(21) Numéro de dépôt: 93400014.2
(22) Date de dépôt: 06.01.1993
(51) Int. Cl.: H01R 13/115

(54) **Organe de contact électrique femelle**
Elektrische Steckverbindungsbuchse
Female electrical contact element

(30) Priorité: 20.01.1992 FR 9200539
(43) Date de publication de la demande: 28.07.1993
(73) Titulaire: LABINAL, 78180 Montigny le Bretonneux (FR)
(72) Inventeur: Duclos, Jean-Louis, F-78990 Elancourt (FR)
(74) Mandataire: Faber, Jean-Paul

(56) Documents cités:
- FR-A- 2 020 465
- FR-A- 2 157 490
- FR-A- 2 360 188
- FR-A- 2 565 423

## Description

La présente invention concerne un organe de contact électrique femelle.

L'invention vise un organe de contact électrique femelle selon la première partie de la revendication 1.
Un tel élément est connu par FR-A-2 360 188.

La technique antérieure connaît un grand nombre d'organes de contacts électriques femelles du type ci-dessus. Généralement, afin d'assurer une bonne liaison électrique avec l'organe mâle celui-ci doit être pincé avec une certaine pression de sorte que l'engagement de l'organe mâle nécessite une certaine force; une telle disposition ne se prête pas bien à une mécanisation de l'assemblage des deux organes de contact.

L'un des buts de l'invention est de remédier à cet inconvénient.

L'organe de contact femelle, selon l'invention, est du type réalisé à partir d'un flan métallique présentant une certaine élasticité, ledit flan étant découpé et plié afin de présenter, à une extrémité, des moyens pour sa liaison à un circuit électrique, tandis qu'à l'autre extrémité il est conformé pour présenter un conduit à section rectangulaire destiné à recevoir un organe de contact électrique mâle, deux parois opposées du conduit étant prolongées pour former des lames élastiques qui sont pliées à l'intérieur dudit conduit afin de former une pince élastique pour enserrer ledit organe mâle et est caractérisé en ce que chaque lame élastique comporte sur sa face tournée en regard de l'autre lame élastique, au moins, deux saillies, chaque saillie de l'une des lames étant disposée pour coïncider avec la saillie correspondante de l'autre lame, lesdites saillies affectant la forme d'une pyramide. Ainsi, on réduit l'effort nécessaire à l'insertion de l'organe mâle dans le conduit de l'organe femelle tout en réalisant une bonne liaison électrique.

Enfin, chaque lame élastique comporte, au voisinage de son extrémité libre, deux oreilles pliées pour s'étendre perpendiculairement auxdites lames et, du côté des parois latérales, que lesdites lames prolongent. On limite ainsi le débattement des lames élastiques et on évite qu'elles puissent être forcées.

L'invention va maintenant être décrite avec plus de détails en se référant à un mode de réalisation particulier donné à titre d'exemple seulement et représenté aux dessins annexés, dans lesquels :

Figure 1 est une vue en plan montrant un flan dans lequel a été découpé un organe de contact femelle perfectionné, selon l'invention.

Figure 2 est une vue en perspective montrant la réalisation de l'organe de contact de la figure 1.

Figure 3 est une vue en perspective de l'une des lames élastiques.

Figure 4 est une vue en coupe suivant la ligne 4-4 de la figure 3.

Figure 5 est une vue en coupe montrant l'engagement d'un organe de contact mâle.

Aux figures 1 à 5, on a représenté un organe de contact électrique femelle qui est formé à partir d'un flan métallique bon conducteur de l'électricité et qui est découpé pour présenter un corps 1 avec, à une extrémité, deux pattes 2 destinées à être serties sur un conducteur et deux pattes 3 destinées à être serties sur l'extrémité dénudée dudit conducteur.

Du côté opposé aux pattes 2, le corps 1 est prolongé par une partie 5 destinée à former un conduit de section rectangulaire.

La partie 5 comprend une partie 6 destinée à former l'âme, deux bandes latérales 7 et 8 destinées, après pliage à angle droit, à former les parois latérales du conduit et une bande 9 adjacente à la bande 8 et destinée à être pliée pour former la paroi de plafond du conduit, cette partie étant fixée par son bord libre au bord libre de la paroi latérale 7.

La paroi latérale 7 est prolongée par une lame élastique 10 qui présente, au voisinage de son extrémité libre, deux oreilles 11.

La paroi latérale 8 est prolongée par une lame élastique 12 pourvue, au voisinage de son extrémité libre, de deux oreilles 13.

Comme on le voit à la figure 2, les lames élastiques 10 et 12 sont pliées vers l'intérieur du conduit de manière à constituer des pinces pour enserrer élastiquement un organe mâle de contact électrique 15. Les oreilles 11 et 13 sont pliées, à angle droit, pour constituer des butées susceptibles de porter contre les parois latérales correspondantes afin d'éviter que les lames élastiques puissent être forcées et qu'ainsi lesdites lames n'enserrent plus suffisamment l'organe 15.

Comme cela est représenté aux figures 3, 4 et 5, la lame élastique 10 comporte, sur sa face tournée du côté de la face correspondante de la lame élastique 12, un embouti déterminant deux pyramides 14 dont les sommets sont situés dans un plan perpendiculaire à l'axe longitudinal de la lame.

La lame élastique 12 présente également un embouti sur sa face tournée en regard de la lame 10 pour former deux pyramides 14, les sommets de celle-ci coïncidant avec les sommets des pyramides de la lame 10.

Ainsi, lorsque l'organe 15 est inséré entre les lames 10 et 12, il est enserré entre quatre points de contact ce qui favorise une bonne liaison électrique, l'effort d'insertion de l'organe 15 étant néanmoins diminué.

Bien entendu, l'invention n'est pas limitée au mode de réalisation qui vient d'être décrit et représenté. On pourra y apporter de nombreuses modifications de détail sans sortir pour cela du cadre des revendications. On a représenté aux figures des pattes de sertissage 2 et 3, mais bien entendu, ces moyens de liaison électriques peuvent être remplacés par d'autres.

## Revendications

1. Organe de contact femelle du type réalisé à partir d'un flan métallique présentant une certaine élasticité, ledit flan étant découpé et plié afin de présenter, à une extrémité, des moyens (2, 3) pour sa liaison à un circuit électrique, tandis qu'à l'autre extrémité, il est conformé pour présenter un conduit à section rectangulaire (5) destiné à recevoir un organe de contact électrique mâle (15), deux parois (7, 8) opposées du conduit étant prolongées pour former des lames élastiques (10, 12) qui sont pliées à l'intérieur dudit conduit afin de former une pince élastique pour enserrer ledit organe mâle (15) caractérisé en ce que chaque lame élastique (10,12) comporte sur sa face tournée en regard de l'autre lame élastique au moins deux saillies (14), chaque saillie de l'une des lames étant disposée pour coïncider avec la saillie correspondante de l'autre lame, chaque saillie affectant la forme d'une pyramide (14),

2. Organe de contact femelle, selon la revendication 1, caractérisé en ce que chaque lame élastique (10, 12) comporte, au voisinage de son extrémité libre, deux oreilles (11, 13) pliées pour s'étendre perpendiculairement auxdites lames et, du côté des parois latérales, que lesdites lames prolongent.

## Patentansprüche

1. Buchsenartiges Kontaktorgan, das aus einer metallischen Platine, welche eine gewisse Elastizität aufweist, hergestellt ist, wobei die genannte Platine so zugeschnitten und gebogen ist, daß sie am einen Ende Mittel (2, 3) für ihre Verbindung mit einer elektrischen Schaltung besitzt, während sie am anderen Ende so geformt ist, daß sie einen Kanal (5) rechteckförmigen Querschnitts aufweist, der zur Aufnahme eines steckerartigen elektrischen Kontaktorganes (15) bestimmt ist, und zwei Wände (7, 8),die dem Kanal gegenüberliegen, verlängert sind, um elastische Leisten (10, 11) zu bilden, die zur Innenseite des genannten Kanals umgebogen sind, um eine elastische Klemme für das Klemmen des genannten steckerartigen Kontaktorganes (15) zu bilden, dadurch gekennzeichnet, daß jede elastische Leiste (10, 12) auf ihrer der anderen elastischen Leiste zugekehrten Seite zumindest zwei Vorsprünge (14) aufweist, jeder Vorsprung der einen der Leisten so angeordnet ist, daß er mit dem entsprechenden Vorsprung der anderen Leiste fluchtet, und jeder Vorsprung die Form einer Pyramide (14) besitzt.

2. Buchsenartiges Kontaktorgan nach Anspruch 1, dadurch gekennzeichnet, daß jede elastische Leiste (10, 12) in der Nähe ihres freien Endes zwei Lappen (11, 13) aufweist, die so gebogen sind, daß sie sich senkrecht zu den genannten Leisten erstrecken und daß sie die genannten Leisten in Richtung auf die Seitenwände hin verlängern.

## Claims

1. A female contact member of the type realized from a metallic blank
exhibiting a certain elasticity, the said blank being cut out and folded in order to exhibit at one end means (2, 3) of connecting it to an electric circuit, whilst at the other end it is shaped to exhibit a channel of rectangular section (5) which is intended for receiving a male electrical contact member (15), two opposite walls (7, 8) of the channel being prolonged to form elastic blades (10, 12) which are folded inside the said channel in order to form an elastic pair of tongs for enclosing the said male member (15), characterized in that
each elastic blade (10, 12) has on that face of it which is turned towards the other elastic blade at least two projections (14), each projection from one of the blades being arranged to coincide with the corresponding projection from the other blade, with each projection adopting the shape of a pyramid (14).

2. A female contact member as in Claim 1, characterized in that
each elastic blade (10, 12) has in the vicinity of its free end two ears (11, 13) which are folded to extend perpendicularly to the said blades on the side next the sidewalls which the said blades prolong.
